# EUROPÄISCHE PATENTSCHRIFT

(11) **EP 1 561 077 B1**
(45) Veröffentlichungstag und Bekanntmachung des Hinweises auf die Patenterteilung: **27.04.2011**
(21) Anmeldenummer: 03775215.1
(22) Anmeldetag: 22.10.2003
(51) Int. Cl.: F25B 39/04, F25B 43/00

(54) **SAMMELBEHÄLTER, WÄRMETAUSCHER UND KÄLTEMITTELKREISLAUF**
COLLECTING TANK, HEAT EXCHANGER AND REFRIGERANT CIRCUIT
RESERVOIR COLLECTEUR, ECHANGEUR THERMIQUE ET CIRCUIT DE FLUIDE RÉFRIGÉRANT

(30) Priorität: 05.11.2002 DE 10251777
(43) Veröffentlichungstag der Anmeldung: 10.08.2005
(73) Patentinhaber: Behr GmbH & Co. KG, 70469 Stuttgart (DE)
(72) Erfinder: KASPAR, Martin, 73733 Esslingen (DE); MOLT, Kurt, 74321 Bietigheim-Bissingen (DE)
(74) Vertreter: Grauel, Andreas
(86) Internationale Anmeldenummer: PCT/EP2003/011692
(87) Internationale Veröffentlichungsnummer: WO 2004/042292

(56) Entgegenhaltungen:
- EP-A- 0 886 114
- EP-A- 1 162 397
- DE-A- 10 039 260
- US-A- 2 168 734
- US-A- 2 848 130
- US-A- 5 084 314
- US-A- 5 992 174
- US-A1- 2001 025 511
- PATENT ABSTRACTS OF JAPAN vol. 2002, no. 06, 4. Juni 2002 (2002-06-04) -& JP 2002 061778 A (BRIDGESTONE CORP), 28. Februar 2002 (2002-02-28)

## Beschreibung

Die Erfindung betrifft einen Sammelbehälter mit einem Verschlußstopfen sowie einen Wärmetauscher und einen Kältemittelkreislauf.

Wärmetauschermedien wie beispielsweise in Kältemittelkreisläufen von Klimaanlagen werden häufig durch Sammelbehälter geleitet, wodurch einerseits ein Druckausgleich gewährleistet und andererseits unter Umständen eine vollständige Kondensation eines Kältemittels sichergestellt ist. Darüberhinaus kann ein Wärmetauschermedium in einem solchen Sammelbehälter mittels einer Filtriervorrichtung von Partikeln und gegebenenfalls mittels einer Trocknungsvorrichtung von Wasser befreit werden. Um eine solche Filtrier- und/oder Trocknungsvorrichtung für Wartungszwecke austauschbar zu gestalten, ist es notwendig, den Sammelbehälter mit einer reversibel verschließbaren Öffnung zu versehen, durch die die Filtrier- und/oder Trocknungsvorrichtung aus dem Sammelbehälter herausnehmbar ist.

Ein derartiger Sammelbehälter ist in der DE 100 39 260 A1 der Anmelderin beschrieben. Der dortige Sammelbehälter nimmt in seinem Inneren einen Trockner auf, der zu Wartungszwecken über eine mit einem lösbaren Deckel verschließbare Öffnung austauschbar ist. Der Deckel ist dabei als zylindrischer Stopfen ausgebildet und in einer korrespondierenden zylindrischen Bohrung des Sammelbehälters axial verschiebbar geführt und abgedichtet. Außerdem ist dieser Stopfen über einen Sicherungsring festgelegt, wobei der Sicherungsring durch einen am Stopfen anliegenden Sperrabsatz gegen Lösen gesichert ist. Der Stopfen wird dabei durch einen anliegenden Überdruck, wie er während eines Betriebes innerhalb des Sammelbehälters vorliegt, axial nach außen gegen den Sicherungsring gedrückt. Zum Öffnen muß der Stopfen bei drucklosem Sammelbehälter von außen nach innen gedrückt werden, so daß der Sicherungsring freigegeben wird und entfernt werden kann, wonach auch der Stopfen aus dem Sammelbehälter entfernt werden kann.

Eine Abdichtung der Bohrung geschieht über zwei Dichtungsringe, die in jeweils einer Ringnut des Stopfens angeordnet sind und durch ein Einführen des Stopfens in den Sammelbehälter in die Ringnuten gedrückt werden. Um eine ausreichende Dichtwirkung zu erhalten, müssen einerseits die Außenabmessungen des Stopfens genau auf die Innenabmessungen der Bohrung abgestimmt sein. Andererseits muß der Stopfen aus dem gleichen Material bestehen wie der Sammelbehälter, um eine nachlassende Dichtwirkung während eines Betriebes des Sammelbehälters zu vermeiden, da wegen der dabei naturgemäß auftretenden Temperaturschwankungen des Wärmetauschermediums verschiedene Materialien gegebenenfalls verschiedenen thermischen Ausdehnungen unterworfen sind. Diese Einschränkungen sowohl hinsichtlich der Form als auch hinsichtlich des Materials des Stopfens wirken sich nachteillg auf die Herstellung eines solchen Sammelbehälters aus.

Da der vorbekannte Sammelbehälter aus Aluminium besteht, ist auch der Stopfen aus Aluminium gefertigt. Dank der Festigkeit dieses Materials ist es möglich, den Stopfen zwecks einer Gewichts- und Materialkostenerspamis innen hohl auszubilden, ohne eine verringerte Formstabilität des Stopfens in Kauf nehmen zu müssen.

Die EP 0 886 114 A1 offenbart einen Aufnahmebehälter für einen Trockner, bei welchem ein Deckel in ein Gehäuse aufgenommen ist, der eine Einlass- und Auslassöffnung aufweist.

Die JP 2002 061 778 A offenbart eine Fluidleitung für ein Kältemittel, das mehrlagig ausgebildet Ist.

Die US 5992174 offenbart einen Kondensator mit einem Kältemittelsammler mit einem Einsatz.

Es ist Aufgabe der vorliegenden Erfindung, einen Sammelbehälter, einen Wärmetauscher und/oder einen Kältemittelkreislauf bereitzustellen, bei dem eine vereinfachte und/oder kostengünstige Herstellung und gegebenenfalls eine verbesserte Dichtwirkung realisierbar ist.

Diese Aufgabe wird durch einen Sammelbehälter mit den Merkmalen des Anspruchs 1, durch einen Wärmetauscher mit den Merkmalen des Anspruchs 6 sowie durch einen Kältemittelkreislauf mit den Merkmalen des Anspruchs 7 gelöst.

Gemäß Anspruch 1 umfaßt ein Sammelbehälter für ein Wärmetauschermedium ein Gehäuse, in dem eine Trocknungs- und/oder Filtriervorrichtung aufnehmbar ist. Das Gehäuse ist mit einer mit einem lösbaren Stopfen verschließbaren Öffnung versehen, durch die hindurch die Trocknungs- und/oder Filtriervorrichtung in das. Gehäuse aufnehmbar und aus dem Gehäuse herausnehmbar ist, so daß die Trocknungs- und/oder Filtriervorrichtung austauschbar gestaltet ist. Die Gehäuseöffnung ist dazu mit einem lösbaren Stopfen verschließbar und mit einem Dichtmittel abdichtbar. Das Dichtmittel kann dabei ein oder mehrere Dichtringe sein, der/die aus einem elastomeren Material wie Gummi oder Teflon besteht/bestehen.

Die Aufgabe der Erfindung wird dadurch gelöst, daß der Stopfen elastisch verformbar ausgebildet ist. Dadurch ist der Stopfen während eines Betriebes des Sammelbehälters durch einen Innendruck derart verformbar, daß der Stopfen das Dichtmittel gegen einen Rand der Gehäuseöffnung drückt. Damit ist eine gewünschte Abdichtung selbst dann sichergestellt, wenn der Stopfen alleine durch seine Abmessungen keine ausreichende Pressung auf das Dichtmittel ausüben würde, was beispielsweise durch ein ungenaues Fertigungsmaß oder auch durch unterschiedlich große thermische Ausdehnung von Stopfen und Gehäuse der Fall sein kann.

Unter einem elastisch verformbaren Stopfen ist im Sinne der Erfindung ein Stopfen zu verstehen, der durch ein Anlegen eines Druckes innerhalb des Sammelbehälters seine Form derart ändert, daß das Dichtmittel eine Kraft erfährt. Ein gebräuchlicher Betriebsdruck für Wärmetauschermedien wie beispielsweise Kältemittel von Klimaanlagen reicht dafür bereits aus. In diesem Sinne besitzt beispielsweise ein massiver Stopfen aus Aluminium keine elastische Verformbarkeit.

Die elastische Verformbarkeit des Stopfens ist durch eine geeignete Geometrie des Stopfens erreichbar. Der Stopfen weist eine Aussparung mit einer derart dünnen Wandung auf, daß die Wandung mit Hilfe eines unter Druck stehenden Wärmetauschermediums, das sich innerhalb der Aussparung befindet, gegen einen Rand der Gehäuseöffnung preßbar ist. Hierzu ist der Stopfen im wesentlichen als Hohlzylinder mit einer offenen Stirnseite zum Gehäuseinneren hin ausgebildet, wobei die Öffnung einen kreisrunden Querschnitt aufweist. Das Wärmetauschermedium drückt dann die Zylinderwand radial in Richtung eines Randes der Öffnung, wodurch das Dichtmittel, vorzugsweise ein Dichtungsring, gleichmäßig zusammengepreßt und eine effektive Dichtwirkung erreicht wird. Besonders einfach ist der Sammelbehälter aufgebaut, wenn das Gehäuse als Rohr mit einem offenen Ende ausgebildet ist. Die Öffnung wird dann durch das offene Rohrende, in das der Stopfen aufnehmbar ist, gebildet besteht aus Kunststoff, Er.

Der hohlzylinderförmige Stopfen besteht aus Kunststoff, Er eignet sich besonders gut als lösbarer Verschluß des Sammelbehälters, da ein Kunststoff für eine erfindungsgemäße Verformbarkeit und gleichzeitig ausreichender Festigkeit zum Verschließen des Sammelbehälters ohne weiteres wählbar ist. Um eine Permeation des Wärmetauschermediums durch den Stopfenwerkstoff zu verhindern, weist der Stopfen ein Abschirmelement auf, das als Metallbedampfung oder Lackbeschichtung ausgebildet ist, die zumindest auf der dem Gehäuseinneren zugewandten Seite des Stopfens aufgebracht ist.

Der Stopfen ist einstückig mit dem Dichtmittel ausgebildet, wodurch aufgrund einer resultierenden Verringerung der Anzahl von Einzelteilen ein Montageaufwand des Sammelbehälters reduziert wird. Insbesondere kann das Dichtmittel an den Stopfen angespritzt sein, womit sich eine besonders einfache einstückige Ausbildung des Stopfens mit dem Dichtmittel realisieren läßt.

Der Stopfen ist gegen ein Herausfallen aus dem Sammelbehälter gesichert, indem er von einem Sicherungsring in der Öffnung haltbar ist. Insbesondere wird ein Lösen des Sicherungsringes aus einer gegebenenfalls vorhandenen Ringnut im Rand der Gehäuseöffnung verhindert, indem der Sicherungsring durch einen am Stopfen vorgesehenen, an einem Innenrand des Sicherungsringes anliegenden Sperrabsatz gesichert ist.

In einer vorteilhaften Ausführung wird der erfindungsgemäße Sammelbehälter in einen Wärmetauscher mit Rohren, Rippen und zwei Kopfstücken derart eingesetzt, daß ein Wärmetauschermedium, das durch den Wärmetauscher strömt, zuvor, anschließend oder währenddessen den Sammelbehälter durchströmt. Insbesondere ist dabei der Wärmetauscher als Kondensator ausgebildet, wobei dann besonders bevorzugt ein Trockner in den Sammelbehälter aufgenommen ist..Solche Wärmetauscher sind durch die DE 42 38 853 C2 bekannt geworden, welche hiermit ausdrücklich zum Offenbarungsinhalt gehört.

Gemäß einer weiteren vorteilhaften Ausführung wird der erfindungsgemäße Sammelbehälter in einen Kältemittelkreislauf einer Klimaanlage mit einem Verdichtungselement, einem ersten Wärmetauscher, einem Entspannungselement und einem zweiten Wärmetauscher eingesetzt, um eine Sammlung des Kältemittels zu ermöglichen. Der Sammelbehälter beinhaltet dabei einen Trockner für das Kältemittel. Insbesondere ist dabei das Verdichtungselement ein Kompressor, der erste Wärmetauscher ein Kondensator, das Entspannungselement ein Expansionsventil und der zweite Wärmetauscher ein Verdampfer.

Die .Erfindung wird nachfolgend anhand von Ausführungsbeispielen unter Bezugnahme auf die Zeichnungen näher erläutert. Es zeigen:
- Fig. 1: einen Wärmetauscher mit einem erfindungsgemäßen Sammelbehälter und
- Fig. 2: einen Ausschnitt aus einem Sammelbehälter im Querschnitt.

In Figur 1 ist ein Kondensator (1) eines ansonsten nicht gezeigten Kältemittelkreislaufs für eine Klimaanlage dargestellt. Er besitzt einen Rohr-Rippen-Block (10) mit Rohren (11) und dazwischen angeordneten Rippen (12). Die Rohre (11), die bei diesem Ausführungsbeispiel als Flachrohre ausgebildet sind, münden in Sammelrohren (13, 14), die sich beidseits über die gesamte Höhe des Rohr-Rippen-Blocks (10) erstrecken. Ein erstes Sammelrohr (13) ist mit einem Zulaufanschluß (15) für von einem nicht dargestellten Verdichtungselement, wie zum Beispiel einem Kompressor, kommendes gasförmiges Kältemittel und mit einem Ablaufanschluß (16) für zu einem ebenfalls nicht dargestellten Entspannungselement, wie zum Beispiel einem Expansionsventil, fließendes flüssiges Kältemittel versehen.

Die beiden Sammelrohre (13, 14) sind durch Trennwände (17, 18, 19, 20, 21, 22, 26, 27) in mit den Anschlüssen (15, 16) kommunizierende Kopfstücke (33, 34) und in Zwischenstücke (35, 36, 37, 38, 39, 40, 41, 42) derart unterteilt, daß das Kältemittel vom Kopfstück (33) zum Zwischenstück (40) und vom Zwischenstück (42) zum Kopfstück (34) jeweils einen serpentinenartigen Weg durch den Kondensator (1) beschreibt, wobei der Strömungsquerschnitt mit zunehmender Abkühlung entsprechend dem sich dabei verringernden Volumen des gasförmigen und/oder flüssigen Kältemittels ebenfalls verringert wird. Die Sammelrohre (13, 14) sind durch Abschlußwände (28, 29, 30, 31) fluiddicht verschlossen.

An das Sammelrohr (14) ist ein Sammelbehälter (43) angeschlossen, der der Sammlung des kondensierten Kältemittels dient. Das Gehäuse (23) des Sammelbehälters (43) weist eine Eintrittsöffnung (24) und eine Austrittsöffnung (25) auf, die mit den Zwischenstücken (40) beziehungsweise (42) des Sammelrohrs (14) kommunizieren. Innerhalb des Gehäuses (23) befindet sich eine Trocknungs- und Filtriervorrichtung (32), die aus dem Gehäuse (23) herausnehmbar ist. Zu diesem Zweck ist das rohrförmige Gehäuse (23) auf einer Stirnseite mit einem lösbaren Stopfen (44) verschlossen, so daß die Trocknungs- und Filtriervorrichtung (32) über die Öffnung (45) beispielsweise zu Wartungszwecken ausgetauscht werden kann.

Fig. 2 zeigt eine detailliertere, ausschnittsweise Ansicht eines Sammelbehälters (100) mit einem Stopfen (110) im Querschnitt. Der Sammelbehälter umfaßt ein rundrohrförmiges Gehäuse (120), dessen eine Stirnseite (130) offen ist. Das Gehäuse (120) weist eine nicht sichtbare Eintrittsöffnung und eine Austrittsöffnung (140) für ein Wärmetauschermedium wie beispielsweise ein Kältemittel auf. Eine Verbindung zu einem angrenzenden Sammelrohr (150) mit Trennbeziehungsweise Abschlußwänden (160, 170) wird über eine Öffnung (180) in dem Sammelrohr (150) hergestellt, wobei ein hochgestellter Rand (190) der Öffnung (180) in die Austrittsöffnung (140) des Sammelbehälters (100) eingreift.

Um eine nicht gezeigte Trocknungs- und Filtriervorrichtung, die in das Gehäuse (120) aufnehmbar ist, austauschen zu können, ist die offene Stirnseite (130) des Gehäuses (120) mit dem lösbaren Stopfen (110) verschlossen, der eine an die Gehäuseform angepaßte, zylindrische Form besitzt. Zur Abdichtung dienen zwei Dichtungsringe (200, 210), die in umlaufende Ringnuten (220, 230) in der Zylinderwandung (240) des hohlzylindrischen Stopfens (110) aufgenommen sind. In eine Ringnut (250) im Rand der Öffnung (130) ist ein Sicherungsring (260) aufgenommen, der den Stopfen (110) an einem Herausfallen aus der Öffnung (130) hindert. Die Funktionsweise des Sicherungsringes (260) ist ausführlich in der eingangs erwähnten DE 100 39 260 A1 beschrieben, welche hiermit ebenfalls ausdrücklich zum Offenbarungsinhalt gehört. Das Herausnehmen des Stopfens (110) aus dem Gehäuse (120) wird durch eine nicht gezeigte Schraube erleichtert, die in die sacklochartige Gewindebohrung (270) eindrehbar ist, so daß der Stopfen (110) einfach aus der Öffnung (130) herausgezogen werden kann.

Um eine verbesserte Dichtwirkung der Dichtungsringe (200, 210) zu erreichen, ist der Stopfen (110) aus einem elastisch verformbaren Kunststoff hergestellt, wodurch der Stopfen (110) sowie besonders dessen Wandung (240) elastisch verformbar ist. Es ist darauf zu achten, daß die Verformbarkeit des Stopfens (110) nicht so stark ausgeprägt ist, daß die Schließwirkung mit Hilfe des Sicherungsringes (260) gefährdet ist.

Während eines Betriebes des Sammelbehälters (100) steht das innerhalb dessen Gehäuses (120) befindliche Wärmetauschermedium unter Druck und übt von dem Hohlraum (280) des hohlzylindischen Stopfens (110) aus eine Kraft auf die Innenseite (290) der Wandung (240) des Stopfens (110) aus. Wegen der elastischen Verformbarkeit des Stopfenmaterials biegt sich dann die Wandung (240) radial von der Zylinderachse (300) weg in Richtung auf den Rand der Öffnung (130), der bei diesem Ausführungsbeispiel durch die Rohrwandung des Gehäuses (120) dargestellt ist. Dadurch werden die Dichtringe (200, 210) in den Ringnuten (220, 230) gegen das Gehäuse (120) gepreßt und eine sichere Abdichtung gewährleistet. Von wesentlicher Bedeutung ist dabei, daß die Ringnuten (220, 230) mit den Dichtringen (200, 210) gerade in einem Bereich der Wandung (240) auf Höhe des Hohlraums (280) angeordnet sind, so daß die durch den Druck des Wärmetauschermediums erzeugte Kraft auf die Innenseite (290) der Wandung (240) in ausreichendem Maße auf die Dichtringe (200, 210) übertragen wird. Im Gegensatz zu einem Deckelbereich (310) des Hohlzylinders ist der Stopfen (110) im Bereich der Wandung (240) relativ dünn ausgebildet, um diese Kraftübertragung zusätzlich zu unterstützen. Auch wenn unter Umständen die Wandung (240) bereits ohne Innendruck an der Innenseite des Gehäuses (120) anliegt, ist bei vorhandenem Überdruck eine verstärkte Pressung der Dichtringe (200, 210) gegeben, da aufgrund der elastischen Verformbarkeit des Materials die Stopfenwandung (240) die oben genannte Kraft nicht oder nur teilweise aufnehmen kann, so daß die Kraft mittelbar auf die Dichtringe wirkt. Also ist auch unter diesen Umständen eine verbesserte Dichtwirkung möglich.

Insgesamt sind so größere Fertigungstoleranzen bei den Abmessungen des Gehäuses (120) und des Stopfens (110) ebenso hinnehmbar wie relative Größenveränderungen zwischen Gehäuse (120) und Stopfen (110) während eines Betriebes des Sammelbehälters (100) aufgrund von verschieden großen thermischen Ausdehnungen, die gegebenenfalls durch Temperaturschwankungen des Wärmetauschermediums ausgelöst werden.

## Patentansprüche

1. Sammelbehälter für ein Wärmetauschermedium mit einem Gehäuse (23, 120), einer austauschbaren Trocknungs- und/oder Filtriervorrichtung (32), einem lösbaren Stopfen (44, 110) und zumindest einem Dichtring (200, 210) aus einem elastomeren Material, wobei die austauschbare Trocknungs- und/oder Filtriervorrichtung (32) in dem Gehäuse (23, 120) aufnehmbar ist, wobei das Gehäuse (23, 120) eine mit dem lösbaren Stopfen (44, 110) verschließbare und mit dem Dichtring (200, 210) abdichtbare Öffnung (45, 130) aufweist, wobei der Stopfen (44, 110) in der zylindrischen Bohrung des Sammelbehälters axial verschieblich geführt ist und über einen Sicherungsring (260) festgelegt ist und der Stopfen (44, 110) aus Kunststoff besteht, **dadurch gekennzeichnet, daß** der Stopfen (44, 110) während eines Betriebes des Sammelbehälters durch einen Innendruck derart elastisch verformbar ist, so daß der Stopfen (44, 110) den Dichtring (200, 210) gegen einen Rand der Gehäuseöffnung (45, 130) drückt und der Stopfen (44, 110) im wesentlichen als Hohlzylinder mit einer offenen Stirnseite (280) und einer Aussparung ausgebildet ist, wobei der Hohlzylinder auf der dem Gehäuseinneren zugewandten Seite offen ist und der Stopfen (44, 110) ein Abschirmelement gegen das Wärmetauschmedium aufweist und das Abschirmelement als Beschichtung ausgebildet ist, wobei das elastomere Element des Dichtrings (200, 210) Gummi oder Teflon aufweist und der Stopfen (44, 110) einstückig mit dem Dichtring (200, 210) ausgebildet ist, wobei der Dichtring (200, 210) insbesondere an den Stopfen (44, 110) angespritzt ist.

2. Sammelbehälter nach Anspruch 1, **dadurch gekennzeichnet, daß** die Beschichtung als Metall- oder Lackbeschichtung ausgebildet ist.

3. Sammelbehälter nach einem der Ansprüche 1 bis 2, **dadurch gekennzeichnet, daß** die Öffnung (280) einen kreisrunden Querschnitt besitzt.

4. Sammelbehälter nach einem der Ansprüche 1 bis 3, **dadurch gekennzeichnet, daß** das Gehäuse (23, 120) als Rohr mit einem offenen Ende (45, 130) ausgebildet ist, wobei der Stopfen (44, 110) in das offene Rohrende (45, 130) aufnehmbar ist.

5. Sammelbehälter nach einem der Ansprüche 1 bis 4, **dadurch gekennzeichnet, daß** das Wärmetauschermedium ein Kältemittel und der Sammelbehälter Bestandteil eines Kältemittelkreislaufs insbesondere für eine Kraftfahrzeugklimaanlage, ist.

6. Wärmetauscher, insbesondere Kondensator (1), mit Rohren (11), Rippen (12) und zwei Kopfstücken (33, 34), **dadurch gekennzeichnet, daß** der Wärmetauscher einen Sammelbehälter nach einem der Ansprüche 1 bis 5 aufweist.

7. Kältemittelkreislauf einer Klimaanlage, insbesondere für ein Kraftfahrzeug, mit einem Verdichtungselement mit einem ersten Wärmetauscher, mit einem Entspannungselement mit einem zweiten Wärmetauscher und mit einem Sammelbehälter **dadurch gekennzeichnet, daß** der Sammelbehälter nach einem der Ansprüche 1 bis 5 ausgebildet ist.

## Claims

1. A collecting tank for a heat exchanger medium, comprising a housing (23, 120) of a replaceable drying and/or filtering device (32), a removable stopper (44, 110), and at least one sealing ring (200, 210) made of an elastomeric material, the replaceable drying and/or filtering device (32) being receivable in the housing (23, 120), the housing (23, 120) comprising an opening (45, 130) that can be closed with the removable stopper (44, 110) and sealed with the sealing ring (200, 210), the stopper (44, 110) being guided axially displaceably in the cylindrical bore hole of the collecting tank and fixed by means of a retaining ring (260), and the stopper (44, 110) being made of plastic, **characterized in that**, during operation of the collecting tank, the stopper (44, 110) can be elastically deformed by an inner pressure such that the stopper (44, 110) presses the sealing ring (200, 210) against an edge of the housing opening (45, 130), and the stopper (44, 110) is substantially configured as a hollow cylinder having an open end face (280) and a recess, wherein the hollow cylinder is open on the side facing the housing interior, the stopper (44, 110) comprises a shielding element against the heat exchanger medium, and the shielding element is designed as a coating, wherein the elastomeric element of the sealing ring (200, 210) comprises rubber or Teflon, and the stopper (44, 110) is designed integral with the sealing ring (220, 210), wherein the sealing ring (200, 210) is in particular molded to the stopper (44, 110).

2. The collecting tank according to claim 1, **characterized in that** the coating is designed as a metal or paint coating.

3. A collecting tank according to any one of claims 1 to 2, **characterized in that** the opening (280) has a circular cross-section.

4. A collecting tank according to any one of claims 1 to 3, **characterized in that** the housing (23, 120) is configured as a tube having an open end (45, 130), wherein the open tube end (45, 130) can receive the stopper (44, 110).

5. A collecting tank according to any one of claims 1 to 4, **characterized in that** the heat exchanger medium is a refrigerant and the collecting tank is part of a refrigerant circuit, in particular for a motor vehicle air-conditioning system.

6. A heat exchanger, in particular a condenser (1), comprising tubes (11), ribs (12), and two head pieces (33, 34), **characterized in that** the heat exchanger comprises a collecting tank according to any one of claims 1 to 5.

7. A coolant circuit of an air-conditioning system, in particular for a motor vehicle, comprising a compression element having a first heat exchanger, an expansion element having a second heat exchanger, and a collecting tank, **characterized in that** the collecting tank is designed according to any one of claims 1 to 5.

## Revendications

1. Bac collecteur pour un milieu d'échangeur de chaleur, comprenant un carter (23, 120), un dispositif de séchage et / ou de filtration (32), remplaçable, un bouchon amovible (44, 110) et au moins une bague d'étanchéité (200, 210) réalisée dans un matériau élastomère, où le dispositif de séchage et / ou de filtration (32), remplaçable, peut être logé dans le carter (23, 120), où le carter (23, 120) présente une ouverture (45, 130) pouvant être obturée avec le bouchon amovible (44, 110) et rendue étanche grâce à la bague d'étanchéité (200, 210), où le bouchon (44, 110) est guidé en étant mobile axialement dans le perçage cylindrique du bac collecteur et est fixé par un anneau de retenue (260), et le bouchon (44, 110) est en matière plastique,
**caractérisé en ce que** le bouchon (44, 110) est déformable élastiquement par une pression intérieure, au cours d'un fonctionnement du bac collecteur, de manière telle que le bouchon (44, 110) applique la bague d'étanchéité (200, 210) contre un bord de l'ouverture de carter (45, 130), et le bouchon (44, 110) est configuré sensiblement comme un cylindre creux comprenant une face frontale ouverte (280) et un évidement, où le cylindre creux est ouvert sur le côté tourné vers l'intérieur du carter, et le bouchon (44, 110) présente un élément de protection contre le milieu de l'échangeur de chaleur, et l'élément de protection est configuré comme un revêtement, où l'élément élastomère de la bague d'étanchéité (200, 210) présente du caoutchouc ou du téflon, et le bouchon (44, 110) est configuré en formant une seule et même pièce avec la bague d'étanchéité (200, 210), où la bague d'étanchéité (200, 210) est moulée par injection, en particulier sur le bouchon (44, 110).

2. Bac collecteur selon la revendication 1, **caractérisé en ce que** le revêtement est configuré comme un revêtement métallique ou verni.

3. Bac collecteur selon l'une des revendications 1 ou 2, **caractérisé en ce que** l'ouverture (280) a une section circulaire.

4. Bac collecteur selon l'une quelconque des revendications 1 à 3, **caractérisé en ce que** le carter (23, 120) est configuré comme un tube comportant une extrémité ouverte (45, 130), où le bouchon (44, 110) peut être logé dans l'extrémité ouverte (45, 130) du tube.

5. Bac collecteur selon l'une quelconque des revendications 1 à 4, **caractérisé en ce que** le milieu de l'échangeur de chaleur est un fluide frigorigène, le bac collecteur faisant partie d'un circuit de fluide frigorigène, en particulier pour un système de climatisation d'un véhicule automobile.

6. Echangeur de chaleur, en particulier condenseur (1), comportant des tubes (11), des ailettes (12) et deux pièces de tête (33, 34), **caractérisé en ce que** l'échangeur de chaleur présente un bac collecteur selon l'une quelconque des revendications 1 à 5.

7. Circuit de fluide frigorigène d'un système de climatisation, en particulier pour un véhicule automobile, comprenant un élément de compression comportant un premier échangeur de chaleur, comprenant un élément de détente comportant un deuxième échangeur de chaleur et comprenant un bac collecteur, **caractérisé en ce que** le bac collecteur est configuré selon l'une quelconque des revendications 1 à 5.
